# FASCICULE DE BREVET EUROPEEN

(11) **EP 3 923 763 B1**
(45) Date de publication et mention de la délivrance du brevet: **01.05.2024**
(21) Numéro de dépôt: 20709705.6
(22) Date de dépôt: 06.02.2020
(51) Int. Cl.: A45C 13/00, A45F 3/04, A45F 4/02, F04B 33/00, A45C 13/36, A45F 3/00

(54) **POMPE GRAND VOLUME POUR LE GONFLAGE D'ÉLÉMENTS GONFLABLES**
GROSSE VOLUMENPUMPE ZUM AUFBLASEN VON AUFBLASBAREN ELEMENTEN
LARGE VOLUME PUMP FOR INFLATING INFLATABLE ELEMENTS

(30) Priorité: 14.02.2019 FR 1901482
(43) Date de publication de la demande: 22.12.2021
(73) Titulaire: Mulot, Philippe, 70000 Quincey (FR)
(72) Inventeur: Mulot, Philippe, 70000 Quincey (FR)
(74) Mandataire: Bouchet, Geneviève
(86) Numéro de dépôt international: PCT/IB2020/050966
(87) Numéro de publication internationale: WO 2020/165704

(56) Documents cités:
- WO-A1-2016/197177
- CN-U- 203 505 803
- DE-B3-102016 118 636
- FR-A1- 2 839 250
- FR-A1- 3 029 091

## Description

### Domaine technique

L'invention concerne une pompe adaptée pour le gonflage d'un objet gonflable de grand volume ; la dite pompe comprend un sac étanche réalisé en matériau souple dans lequel l'objet gonflable est susceptible d'être stocké ; le dit sac comprend une pluralité d'éléments de type valve et/ou clapet agencés pour permettre une inspiration d'air à l'intérieur du sac par une entrée d'air, sans ouverture du sac, puis une expiration de l'air contenu dans le sac par une sortie d'air distincte de l'entrée d'air, le dit sac comprenant également, sur une paroi circonférentielle du sac, un dispositif de conformation permettant de maintenir une forme de sac de volume maximal. Une telle pompe / sac permet de gonfler très rapidement des objets de grand volume, tels que par exemple des bateaux pneumatiques. Elle peut également permettre un dégonflage optimal d'un objet pneumatique, servir de flotteur indépendant, ou servir comme sac étanche de transport pour une multitude d'objets, notamment des objets gonflables de grand volume.

Un exemple de réalisation d'une telle pompe est décrit dans le document FR3029091. Pour être utilisé comme gonfleur, la pompe-sac est vidée de son contenu, fermée de manière étanche et l'objet à gonfler est relié à une valve de sortie de la pompe-sac. Des mouvements manuels de traction/compression sur le sac étanche permettent de remplir d'air le sac puis d'expulser l'air en direction de l'objet à gonfler.

Pour le gonflage dans un temps limité d'un objet de grand volume, il est nécessaire de mettre en forme le sac selon sa capacité de charge maximale. Ceci est réalisé par un dispositif de conformation de type hélicoïdal permettant de maintenir une forme de sac sensiblement cylindrique.

Une telle structure hélicoïdale est toutefois une gêne pour le portage du sac, en particulier lorsque le sac est rempli et qu'il est porté sur le dos tel un sac à dos. Un autre exemple d'une telle pompe est décrit dans le document CN203505803U.

### Description de l'invention

L'invention propose une nouvelle pompe/sac ne présentant pas les inconvénients des produits similaires connus et exposés ci-dessus.

A cet effet, l'invention propose une nouvelle pompe pour le gonflage d'un objet gonflable de grand volume, pompe constituée d'un sac (10) étanche en matériau souple dans lequel l'objet gonflable est susceptible d'être stocké, le dit sac comprenant une pluralité d'éléments (12, 13) de type valve et/ou clapet agencés pour permettre une inspiration d'air à l'intérieur du sac par une entrée d'air puis une expiration de l'air contenu dans le sac par une sortie d'air distincte de l'entrée d'air, le dit sac comprenant également, sur une paroi circonférentielle du sac, un dispositif de conformation permettant de maintenir une forme de sac de volume maximal.

La pompe selon l'invention est caractérisée en ce que le dispositif de conformation comprend une pluralité d'arceaux (21 à 25), au moins un arceau étant un arc ouvert comprenant deux extrémités distantes, les dits arceaux étant fixés à la paroi du sac de sorte que les arceaux s'étendent dans des plans sensiblement perpendiculaires à un axe longitudinal d'un cylindre formé par le sac lorsque le sac est rempli..

Ainsi, dans la pompe selon l'invention, la pluralité d'arceaux, positionnés perpendiculairement à l'axe du cylindre, permettent d'obtenir un grand volume de pompage, et la suppression d'une structure hélicoïdale limite la gêne pour le porteur lorsque le sac est rempli et porté tel un sac à dos. De plus, la réalisation du sac est facilitée car chaque arceau individuellement est plus facile à fixer à la paroi du sac qu'une structure hélicoïdale. Egalement, quand le sac est vide, il peut être facilement aplati et maintenu aplati du fait de l'absence d'une structure hélicoïdale ; l'encombrement est ainsi très limité, sans qu'il soit nécessaire de disposer d'un moyen de maintien d'une structure hélicoïdale comprimée.

Selon un mode de réalisation, la pluralité d'arceaux comprend au moins deux arceaux, positionnés respectivement à une première extrémité et à une deuxième extrémité du cylindre formé par le sac rempli et fermé. Ainsi positionnés aux extrémités du sac lorsque le sac est rempli, les arceaux ne viennent pas en appui sur le dos du porteur du sac.

Selon un autre mode de réalisation, l'arc ouvert (23-25) comprenant deux extrémités (25a, 25b) distantes de 20 à 60 centimètres.

L'utilisation d'arceaux ouverts facilite encore la mise en place et la fixation des arceaux contre la paroi du sac. De plus, une distance entre les extrémités des arceaux de l'ordre de 20 à 60 centimètres permet de libérer un espace qui permet un portage du sac plus confortable, comme on le verra mieux plus loin dans un exemple.

### Brève description des figures

L'invention sera mieux comprise, et d'autres caractéristiques et avantages de l'invention apparaîtront à la lumière de la description qui suit d'exemples de mises en oeuvre de l'invention. Ces exemples sont donnés à titre non limitatif. La description est à lire en relation avec les dessins annexés dans lesquels :
[Fig. 1] est une vue en perspective d'un mode de réalisation d'une pompe / sac selon l'invention, fermée, dans sa configuration correspondant à un volume maximal
[Fig. 2] est une vue en perspective d'un autre mode de réalisation d'une pompe / sac selon l'invention, ouverte.

### Description détaillée de modes de réalisation de l'invention

Comme dit précédemment, l'invention concerne une pompe pour le gonflage d'un objet gonflable de grand volume ; la pompe est constituée d'un sac 10 étanche en matériau souple dans lequel l'objet gonflable est susceptible d'être stocké. Le sac est par exemple réalisé dans une toile enduite, un tissu plastifié ou un film plastique pour être étanche. Le dit sac comprend une pluralité d'éléments de type valve et/ou clapet agencés pour permettre une inspiration d'air à l'intérieur du sac par une entrée d'air 12 puis une expiration de l'air contenu dans le sac par une sortie d'air 13 distincte de l'entrée d'air, l'objet à gonfler étant connectable à la sortie d'air par exemple par l'intermédiaire d'un tuyau. Les éléments de type valve et clapet sont ici représentés de manière très schématique, voire simpliste, par souci de simplification et de clarté. A titre indicatif, le sac, fermé et rempli, a une hauteur de l"ordre de 50 à 100 cm et un diamètre de l'ordre de 40 à 100 cm, selon des modes de réalisation.

Le dit sac comprend également, sur une paroi circonférentielle du sac, un dispositif de conformation permettant de maintenir une forme de sac de volume maximal. Selon l'invention, le dispositif de conformation comprend une pluralité d'arceaux fixés à la paroi du sac de sorte que les arceaux s'étendent dans des plans sensiblement perpendiculaires à un axe du cylindre formé par le sac lorsque le sac est rempli et fermé.

Sur la figure 1, le sac est représenté fermé dans sa forme déployée lorsqu'il est rempli, forme sensiblement cylindrique. La fermeture étanche du sac est réalisée ici par un zip 14 (visible sur la figure 2) couplé à un repliement de la partie supérieure du sac avec verrouillage par des clips 15, comme cela est décrit dans le document antérieur FR3029091. Un premier arceau 21 est positionné à la base (première extrémité, ou extrémité basse sur la figure) du cylindre ; un deuxième arceau 22 est positionné à environ 60 à 80% de la hauteur du cylindre formé par le sac ouvert de sorte que, lorsque le sac est fermé, le deuxième arceau soit positionné au plus haut (deuxième extrémité ou extrémité haute sur la figure) du cylindre formé par le sac fermé et rempli. Le sac comprend également ici un système de portage 16 constitué de deux brides positionnées l'une par rapport à l'autre pour un portage du sac sur le dos. Les deux brides sont fixées sur la paroi du sac dans une zone (représentée en pointillés) définie entre les arceaux. Si le sac n'est pas plein, la paroi souple du sac se déforme de sorte que les arceaux, au moins l'arceau situé à l'extrémité haute du sac, soit incliné. Si le sac est plein, les arceaux se trouvent positionnés en dehors de la zone d'appui du sac sur le dos du porteur. Ainsi les arceaux ne gênent pas et ne blessent pas le porteur du sac. Dans l'exemple de la figure 1, chaque arceau a la forme d'un cercle complet.

Dans l'exemple de la figure 2, le sac est représenté ouvert dans sa forme déployée cylindrique, le même système de fermeture que dans l'exemple précédent étant utilisé ici ; deux arceaux 23, 24 sont positionnés respectivement à la première extrémité et à la deuxième extrémité du cylindre formé par le sac lorsqu'il est rempli, et un troisième arceau 25 est positionné entre les deux arceaux 23, 24. Chaque arceau est dans l'exemple de la figure 2 un arc (arc de cercle, arc d'ellipse, arc de pararabole, ...), arc ouvert comprenant deux extrémités 25a, 25b distantes de 20 à 60 centimètres. Le sac comprend également ici un système de portage 16 constitué de deux brides positionnées l'une par rapport à l'autre pour un portage du sac sur le dos. Les deux brides sont fixées sur la paroi du sac dans une zone (pointillés) définie par les extrémités des arceaux. La distance entre les extrémités des arceaux 23 à 25, notamment l'arceau 25 situé entre les extrémités des brides est de l'ordre de 20 à 60 centimètres, choisie en fonction de la largeur moyenne du dos d'un potentiel porteur. Ainsi les arceaux, et en particulier celui (ou ceux) qui se trouve(nt) positionné(s) au niveau du dos du porteur, ne gênent pas et ne blessent pas le porteur du sac.

Dans un autre exemple, non représenté, le sac peut comprendre deux arceaux d'extrémité et plusieurs arceaux intermédiaires, positionnés entre les arceaux d'extrémité.

Dans un exemple encore, les deux arceaux d'extrémité peuvent être des cercles complets, tels les arceaux 21, 22 de la figure 1, et les arceaux intermédiaires (au moins un) des arcs ouverts tel l'arceau 25 de la figure 2.

Les arceaux sont par exemple réalisés en tige ou tube semi-rigide, en matériau synthétique ou en métal, et mis en forme par un procédé approprié au matériau choisi (thermoformage, etc.). Les arceaux sont de préférence fixés à la paroi du sac par des bandes de matériau souple (par exemple du même matériau que la paroi du sac), bandes thermosoudées sur la paroi du sac, à l'intérieur ou à l'extérieur, pour former des passants 17 ou des tubes souples à l'intérieur desquels les arceaux peuvent être glissés. Les arceaux, et notamment les arceaux en forme d'arc ouvert, ont l'avantage d'être bien plus faciles à insérer dans les passants ou les tubes souples qu'une structure hélicoïdale.

En complément, pour améliorer encore le confort de portage, le sac peut comprendre au moins un coussin 27 fixé sur la paroi du sac au niveau du système de portage.

Le coussin est par exemple un coussin gonflable constitué par une poche étanche susceptible d'être gonflée selon les besoins du porteur. En variante, le coussin peut être un coussin réalisé en matériau de confort tel qu'un matériau molletonné ou matelasssé.

### Liste des signes de référence

- 10: sac
- 12: entrée d'air
- 13: sortie d'air
- 14: zip
- 15: clips
- 16: système de portage
- 17: passant
- 21, 22: arceaux en forme de cercle
- 23-25: arceaux en forme d'arc
- 25a, 25b: extrémités de l'arceau 25
- 27: coussin.

## Revendications

1. Pompe pour le gonflage d'un objet gonflable de grand volume, pompe constituée d'un sac (10) étanche en matériau souple dans lequel l'objet gonflable est susceptible d'être stocké, le dit sac comprenant une pluralité d'éléments (12, 13) de type valve et/ou clapet agencés pour permettre une inspiration d'air à l'intérieur du sac par une entrée d'air puis une expiration de l'air contenu dans le sac par une sortie d'air distincte de l'entrée d'air, le dit sac comprenant également, sur une paroi circonférentielle du sac, un dispositif de conformation permettant de maintenir une forme de sac de volume maximal,
pompe **caractérisée en ce que** le dispositif de conformation comprend une pluralité d'arceaux (21 à 25), au moins un arceau étant un arc ouvert (23-25) comprenant deux extrémités distantes, les dits arceaux étant fixés à la paroi du sac de sorte que les arceaux s'étendent dans des plans sensiblement perpendiculaires à un axe longitudinal d'un cylindre formé par le sac lorsque le sac est rempli.

2. Pompe selon la revendication 1 dans laquelle la pluralité d'arceaux comprend au moins deux arceaux (21-22, 23-24), positionnés respectivement à une première extrémité et à une deuxième extrémité du cylindre formé par le sac rempli et fermé.

3. Pompe selon l'une des revendications précédentes dans lequel un arceau est un arc ouvert (23-25) comprenant deux extrémités (25a, 25b) distantes de 20 à 60 centimètres.

4. Pompe selon l'une des revendications précédentes dans laquelle le sac comprend un système de portage (16) fixé sur une paroi du sac.

5. Pompe selon la revendication 4 en combinaison avec la revendication 3, dans laquelle le système de portage est fixé sur la paroi du sac à l'intérieur d'une zone de la paroi définie par les extrémités des arceaux.

6. Pompe selon l'une des revendications 4 à 5, dans laquelle le sac comprend également au moins un coussin (27) fixé sur la paroi du sac au niveau du système de portage.

7. Pompe selon la revendication précédente dans laquelle le coussin est :
- un coussin gonflable, ou
- un coussin réalisé en matériau de confort tel qu'un matériau molletonné.

## Patentansprüche

1. Pumpe zum Aufblasen eines aufblasbaren Objekts mit großem Volumen, wobei die Pumpe aus einem dichten Sack (10) aus flexiblem Material besteht, in dem das aufblasbare Objekt aufbewahrt werden kann, wobei der Sack eine Vielzahl von Elementen (12, 13) vom Typ Ventil und/oder Klappe umfasst, die so angeordnet sind, dass sie ein Einatmen von Luft in das Innere des Sacks durch einen Lufteinlass und dann ein Ausatmen der im Sack enthaltenen Luft durch einen vom Lufteinlass getrennten Luftauslass ermöglichen, wobei der Sack an einer Umfangswand des Sacks auch eine Formgebungsvorrichtung umfasst, die es ermöglicht, eine Sackform mit maximalem Volumen beizubehalten,
Pumpe, **dadurch gekennzeichnet, dass** die Formgebungsvorrichtung eine Vielzahl von Bögen (21-25) umfasst, wobei mindestens ein Bogen ein offener Bogen (23-25) mit zwei beabstandeten Enden ist, wobei die Bögen an der Wand des Beutels so befestigt sind, dass sich die Bögen in Ebenen erstrecken, die im Wesentlichen senkrecht zu einer Längsachse eines Zylinders sind, der durch den Beutel gebildet wird, wenn der Beutel gefüllt ist.

2. Pumpe nach Anspruch 1, wobei die Mehrzahl von Bügeln mindestens zwei Bügel (21-22, 23-24) umfasst, die jeweils an einem ersten Ende und an einem zweiten Ende des Zylinders positioniert sind, der durch den gefüllten und geschlossenen Beutel gebildet wird.

3. Pumpe nach einem der vorhergehenden Ansprüche, wobei ein Bügel ein offener Bogen (23-25) mit zwei Enden (25a, 25b) ist, die 20 bis 60 Zentimeter voneinander entfernt sind.

4. Pumpe nach einem der vorhergehenden Ansprüche, wobei der Beutel ein Tragesystem (16) umfasst, das an einer Wand des Beutels befestigt ist.

5. Pumpe nach Anspruch 4 in Kombination mit Anspruch 3, wobei das Tragesystem an der Wand des Beutels innerhalb eines Bereichs der Wand befestigt ist, der durch die Enden der Bügel definiert wird.

6. Pumpe nach einem der Ansprüche 4 bis 5, wobei der Beutel auch mindestens ein Kissen (27) umfasst, das an der Wand des Beutels im Bereich des Tragesystems befestigt ist.

7. Pumpe nach dem vorhergehenden Anspruch, wobei das Kissen :
- ein aufblasbares Kissen oder
- ein Kissen, das aus einem Komfortmaterial, wie z. B. einem Moltonmaterial, hergestellt ist.

## Claims

1. A pump for inflating a large-volume inflatable object, the pump being constituted by a leakproof bag (10) of flexible material in which the inflatable object can be stored, said bag comprising a plurality of valve- and/or flap-type elements (12, 13) arranged to allow air to be breathed into the bag via an air inlet and then to allow the air contained in the bag to be breathed out via an air outlet separate from the air inlet, said bag also comprising, on a circumferential wall of the bag, a shaping device making it possible to maintain a bag shape of maximum volume,
pump **characterised in that** the shaping device comprises a plurality of hoops (21-25), at least one hoop being an open arc (23-25) comprising two spaced ends, said hoops being attached to the wall of the bag so that the hoops extend in planes substantially perpendicular to a longitudinal axis of a cylinder formed by the bag when the bag is filled.

2. The pump of claim 1 wherein the plurality of hoops comprises at least two hoops (21-22, 23-24), positioned respectively at a first end and at a second end of the cylinder formed by the filled and closed bag.

3. A pump according to one of the preceding claims in which a hoop is an open hoop (23-25) comprising two ends (25a, 25b) spaced apart by 20 to 60 centimetres.

4. Pump according to one of the preceding claims in which the bag comprises a carrying system (16) fixed to a wall of the bag.

5. A pump as claimed in claim 4 in combination with claim 3, wherein the carrying system is secured to the wall of the bag within an area of the wall defined by the ends of the hoops.

6. A pump according to any of claims 4 to 5, wherein the bag also comprises at least one cushion (27) attached to the wall of the bag at the level of the carrying system.

7. Pump according to the preceding claim, in which the cushion is :
- an inflatable cushion, or
- a cushion made of a comfort material such as a fleece material.
